# FASCICULE DE BREVET EUROPEEN

(11) **EP 0 095 399 B1**
(45) Date de publication et mention de la délivrance du brevet: **26.07.1989**
(21) Numéro de dépôt: 83400906.0
(22) Date de dépôt: 05.05.1983
(51) Int. Cl.: F41C 19/00

(54) **Dispositif à double détente pour fusil de chasse, adaptable en détente unique**
Von Doppelabzug auf Einzelabzug umstellbarer Abzugsmechanismus für Jagdgewehr
Shotgun-firing device with two triggers convertible into a single trigger firing device

(30) Priorité: 05.05.1982 FR 8208116
(43) Date de publication de la demande: 30.11.1983
(73) Titulaire: Chauvet, Pierre, 42000 Saint-Etienne (FR)
(72) Inventeur: Chauvet, Pierre, F-42000 Saint-Etienne (FR)
(74) Mandataire: Dupuis, François

(56) Documents cités:
- FR-A- 2 455 263

## Description

L'invention concerne un dispositif de détentes doubles et indépendantes, adaptable en détente unique, sélective ou non, avec mise en sûreté, pour fusil de chasse à canons superposés.

L'objet de l'invention se rapporte notamment au secteur technique de l'armement.

Au cours de la mise au point du fusil de chasse qui a fait l'objet du document FR-A-2455263 dont le déposant est également titulaire et sur lequel se base le préambule de la revendication 1, il est apparu nécessaire d'apporter des modifications dans les différents mécanismes afin d'améliorer les performances et la sécurité.

On rappelle succinctement que, suivant la revendication 1 de ce document, le dispositif est constitué d'une came-barrette commandée en pivotement par la queue arrière du percuteur inférieur et sollicitée par une détente axée en bout de la gâchette supérieure; ladite came-barrette rappelée vers l'avant par un ressort, comportant en épaisseur une ouverture équerrée, traversée par un axe transversal, et dont la branche horizontale permet son pivotement autour de l'axe solidaire de la gâchette supérieure, en vue de son blocage en hauteur lors du tir du premier coup, tandis que la branche verticale autorise le libre coulissement en hauteur de ladite came-barrette en vue du tir du deuxième coup et après l'effacement de la queue du percuteur inférieur; des moyens adaptables à ladite came-barrette pour autoriser soit la mise en détente unique non sélective, soit la mise en double détente, avec une détente à double effet non sélective, soit la mise en détente unique sélective du coup à tirer, soit la mise en double détente indépendante.

Suivant une première caractéristique de l'invention, la came-barrette est établie à sa base et suivant sa face arrière avec une fente circulaire ouverte concentrique à l'axe-pivot fixé sur l'extrémité de la gâchette supérieure en vue de coopérer en combinaison avec la branche horizontale, de son ouverture équerrée, avec un deuxième axe transversal solidaire de la bascule, de manière à assurer un double verrouillage vertical de ladite came-barrette, évitant tout départ inopiné du percuteur supérieur lors du premier coup correspondant au canon inférieur.

Une caractéristique avantageuse se trouve dans le fait que la came-barrette est sollicitée vers l'avant par une des branches d'un ressort en épingle prenant appui de par sa branche opposée sur l'entretoise arrière de la bascule, et centré sur un axe transversal solidaire de la bascule.

Suivant une autre caractéristique préférée, le levier de mise en sûreté forme à sa base un profil arrondi avec deux talons qui coopèrent avec l'axe transversal de la fente circulaire ouverte de la came-barrette, en vue d'assurer la butée de la sûreté dans les positions extrêmes de dégagement et de mise en sûreté.

Suivant une autre caractéristique avantageuse, le bec d'armement de chaque gâchette présente une tête circulaire se raccordant à sa base avec un étranglement pour s'engager et se centrer dans la creusure complémentaire du percuteur en vue d'assurer une portée circulaire de crochetage auto-centreuse en position d'armement.

Suivant une autre caractéristique préférée, l'axe de déplacement de la tige du percuteur se situe après armement parallèlement à l'axe fictif reliant le centre de la tête circulaire de la gâchette à son axe d'articulation.

Ces caractéristiques et d'autres encore ressortiront de la description qui suit.

Pour fixer le dessin annexé, sans toutefois le limiter, dans le dessin annexé:
- la fig. 1 est une vue extérieure de face d'un fusil de chasse à canons superposés en position d'armement des percuteurs avec les gâchettes. Ces dernières sont commandées par une détente unique non sélective. Le tracé en traits interrompus illustre le tir du premier coup inférieur.
- la fig. 2 est une vue de profil en coupe suivant la ligne 2-2 de la fig. 1;
- la fig. 3 est une vue semblable à la fig. 1 mais après le tir du premier coup inférieur;
- la fig. 4 est une vue semblable à la fig. 1 mais après le tir du deuxième coup. La came-barrette est représentée partiellement pour représenter le levier de mise en sûreté;
- la fig. 5 est une vue partielle de face illustrant lors de l'armement, le crochetage de chaque tige- percuteur par rapport à la gâchette.

Afin de rendre plus concret l'objet de l'invention, on le décrit maintenant sous des formes non limitatives de réalisation illustrées aux figures des dessins.

On rappelle que selon le document FR-A-2 455 263, le percuteur inférieur 39 coopère en poussée de par sa queue arrière 39' sur une came-barrette mobile 40 avec une fente verticale 40' à son extrémité supérieure pour chevaucher un axe pivot 41 fixé transversalement en bout de la gâchette supérieure 42.

Ladite came-barrette 40 est en outre établie dans son épaisseur avec une ouverture 40² en forme d'équerre pour l'engagement à coulissement d'un axe transversal 43 solidaire du côté latéral de la bascule ou de la plaque-platine 44.

La partie inférieure avant de la came-barrette 40 est arrondie pour se raccorder en bout à un bec 40³ disposé en regard de la face supérieure arrondie 45' de la détente unique 45, elle-même articulée autour de l'axe 46.

Selon la présente invention, la came-barrette 40 comporte également dans son épaisseur une fente circulaire 40⁴ disposée au-dessous de l'ouverture 40² et ouverte suivant l'arrière. Cette fente 40⁴ concentrique à l'axe-pivot 41 coulisse librement sur un deuxième axe transversal 47 également solidaire du côté latéral de la bascule ou de la plaque-platine 44, et se raccorde directement avec le bec 40³.

Une axe-support 48 solidaire du côté latéral de la bascule ou de la plaque-platine 44 et disposé à l'arrière de la came-barrette 40, autorise l'engagement des spires successives d'un ressort en épingle 49 travaillant en torsion, dont l'une des branches 49' exerce un appui permanent sur la face arrière de ladite came 40, tandis que la branche opposée est butée sur l'entretoise arrière de la bascule.

Selon ces dispositions constructives, dans le cas du fonctionnement du dispositif en détente unique non sélective, l'on conçoit que, lors de l'armement, comme indiqué dans le document FR-A-2 455 263, la queue arrière 39' du percuteur inférieur 39 repousse la came-barrette 40 qui oscille vers l'arrière (flèches F) autour de l'axe-pivot 41, à l'encontre de l'effort exercé par le ressort 49.

De ce fait, la branche horizontale de l'ouverture 40² s'engage sur l'axe 43, ainsi que la fente circulaire 40⁴ sur l'axe 47 de manière à assurer un double verrouillage en hauteur de la came-barrette 40.

On considère que ce double verrouillage assure une sécurité parfaite, évitant tout départ inopiné du deuxième coup supérieur en cas d'usure de l'ouverture équerrée 40² ou d'un engagement incomplet sur sa branche horizontale. On remarque en effet que, par suite du rayon important de la fente circulaire 404, le verrouillage intervient dès le début de l'oscillation de la came-barrette 40.

L'appui exercé sur la détente unique 45 permet d'une part le basculement de la gâchette inférieure 50 par le dégagement et le rappel du percuteur inférieur 39 en vue du tir du premier coup, comme illustré fig. 1, et également l'appui de sa face supérieure arrière arrondie 45' sur le bec 40³ en vue du maintien en position de recul et de double verrouillage de la came-barrette 40 pour éviter le tir inopiné du deuxième coup comme illustré en fig. 2.

Comme indiqué dans le document FR-A-2 455 263, lorsque l'usager relâche l'appui manuel sur la détente 45, la came-barrette 40 est alors sollicitée contrairement vers l'avant (flèche F1) par la détente du ressort 49, de manière à osciller autour de l'axe-pivot 41 pour présenter d'une part la branche verticale de l'ouverture équerrée 40² en regard de l'axe 43, et d'autre part, la fente circulaire 40⁴ en position de dégagement par rapport à l'axe 47. L'appui exercé à nouveau sur la détente permet, de par sa partie supérieure arrière agissant sur le bec 40³, d'obtenir le mouvement vertical de la came-barrette 40 en vue du basculement de la gâchette supérieure 42 pour le tir du deuxième coup.

Il est bien évident que ces caractéristiques s'appliquent également comme indiqué dans le document FR-A-2 455 263, dans le cas d'un dispositif à deux détentes, avec l'une ou l'autre fonctionnant en détente double effet non sélective et également dans le cas d'un dispositif avec détente unique sélective du coup à tirer et d'un dispositif avec détente classique et indépendante.

Selon la présente invention, le levier de sûreté 51 articulé autour de l'axe 43 et disposé au-dessous de la came-barrette 40 forme à sa base un secteur arrondi 51' qui se présente en regard de l'axe 47 et est muni de deux talons espacés 51² et 51³ qui coopèrent respectivement en butée avec ledit axe 47 en vue de limiter dans les deux sens les déplacements du levier du sûreté 51 suivant les positions de dégagement ou de mise en sûreté.

On remarque également que chaque gâchette 42 et 50 est établie avec un bec d'armement, sous forme d'une tête arrondie 42', 50¹, avec, à l'arrière et à sa base, un étanglement 42²⁻50², de manière à former une proémincence qui s'engage et se centre périphériquement dans une creusure complémentaire 39² et 52¹ du percuteur correspondant 39 ou 52.

On remarque également que l'axe fictif reliant le centre de la tête 42'-50' à l'axe de pivotement 53-54 de chaque gâchette, est disposé dans l'axe de la tige coulissante du percuteur correspondant 39-52, de manière à assurer un auto-centrage et un crochetage parfait.

Il est bien évident que cette disposition assurant une sécurité d'armement peut s'appliquer à toute autre arme et à tout percuteur coulissant ou basculant.

## Revendications

1. Dispositif de détentes doubles et indépendantes, adaptable en détente unique, sélective ou non, avec moyen de mise en sûreté, pour fusils de chasse à canons superposés, comprenant des percuteurs (39 et 52) parallèles coopérant lors de l'armement avec les becs des gâchettes pivotantes (42 et 50), le percuteur inférieur (39) se prolongeant par une queue arrière (39') pour agir sur une came-barrette (40) sollicitée par une détente (45) et axée en bout de la gâchette supérieure (42), tandis qu'un ressort assure le rappel vers l'avant de ladite came-barrette (40); une ouverture équerrée (40²) traversée par un axe transversal (43) solidaire de la platine ou bascule, autorisant d'une part, de par sa branche horizontale, le pivotement de ladite came-barrette (40) autour d'un axe-pivot supérieur (41) solidaire de la gâchette supérieure (42) en vue de son blocage en hauteur pour le verrouillage de ladite gâchette supérieure (42) lors du tir du premier coup, et d'autre part, de par sa branche verticale, son libre coulissement en hauteur en vue du tir du deuxième coup et après l'effacement de la queue du percuteur inférieur (39); des moyens adaptables à ladite came-barrette (40) pour autoriser soit la mise en détente unique non sélective, soit la mise en double détente, avec une détente à double effet non sélective, soit la mise en détente unique sélective du coup à tirer, soit la mise en détente indépendante; ledit dispositif étant caractérisé par le fait que la came-barrette (40) est établie à sa base et suivant sa face arrière avec une fente circulaire (40") ouverte concentrique à l'axe-pivot (41) fixé en bout de la gâchette supérieure (42) en vue de coopérer en combinaison avec la branche horizontale de son ouverture équerrée (40²) avec un deuxième axe transversal (47) solidaire de la bascule, de manière à assurer un double verrouillage vertical de ladite came-barrette (40) tout en évitant tout départ inopiné du percuteur supérieur (52) lors du tir du premier coup correspondant au canon inférieur.

2. Dispositif selon la revendication 1, caractérisé par le fait que le moyen de rappel vers l'avant de la came-barrette (40) est un ressort en épingle (49) dont les spires sont engagées sur un axe-support (48) solidaire transversalement de la bascule et dont l'une des branches (49¹) agit sur la face arrière de ladite came (40) et l'autre branche est butée sur l'entretoise arrière de ladite bascule.

3. Dispositif selon la revendication 1, caractérisé par le fait que le levier de mise en sûreté (51) articulé autour de l'axe (43) forme à sa base un secteur arrondi (51') muni de deux talons espacés (51² et 51³) pour coopérer respectivement en butée avec l'axe (47) en vue de limiter dans les deux sens les déplacements dudit levier (51) suivant les positions de dégagement ou de mise en sûreté.

4. Dispositif selon la revendication 1, caractérisé par le fait que le bec d'armement de chaque gâchette (42-50) présente une tête circulaire (42¹-50¹) se raccordant à sa base avec un étranglement (42²⁻50²) pour s'engager et se centrer dans la creusure complémentaire (39²⁻52¹) du percuteur correspondant (39-52) en vue d'assurer une portée circulaire de crochetage auto-centreuse en position d'armement.

5. Dispositif selon la revendication 4, caractérisé par le fait que l'axe fictif reliant le centre de chaque tête (42¹⁻50¹) à l'axe de pivotement (53-54) de chaque gâchette est disposé dans l'axe de coulissement du percuteur correspondant (39-52).

6. Dispositif d'armement et de crochetage selon la revendication 4, et son application à toutes armes à percuteur coulissant ou basculant.

## Claims

1. Double and independent trigger device, adaptable to become a single, selective or non selective trigger with safety means, for over and under barrel shotguns, comprising parallel firing pins (39 and 52) cooperating, during cocking, with the noses of swivelling sears (42 and 50), the bottom firing pin (39) being extended by a rear shank (39¹) in order to urge a cam-bar (40) urged by a trigger (45) and swivelling at the end of the top sear (42), whereas a spring returns the said cam-bar (40) to the front. A square opening (40²) crossed by a transversal pin (43) integral with the lock plate or receiver, enabling firstly, due to its horizontal arm, the swivelling of the said cam-bar (40) around a top pivot pin (41) integral with the top sear (42) with a view to locking it in height in order to lock the said top sear (42) at the time of the first shot, and secondly, by its vertical leg, its free sliding in height with a view to the second shot and after the shank of the bottom firing pin (39) is moved out; means adaptable to the said cam-bar (40) in order to enable either single non selective trigger mode, double acting non selective double trigger mode, single selective trigger mode of the shot to be fired or independent trigger mode; the said device wherein the cam-bar (40) features on its base and, according to its rear face, a circular slot (40⁴) opened, concentric to the pivot pin (41) fixed at the end of the top sear (42) with a view to cooperating in combination with the horizontal arm of the square opening (40²) with a second transversal pin (47) integral with the receiver, so as to provide double vertical locking of the said cam-bar (40) whilst avoiding any undue firing of the top firing pin (52) when the first shot corresponding to the bottom barrel is pulled.

2. Device according to claim 1 wherein the means to return the cam-bar (40) to the front, is a hairpin shaped coil spring (49) whose coils are engaged into a support pin (48) transversally integral with the receiver and one spring leg (49¹) of which presses on the rear face of the said cam (40) and the other is abutted against the rear spacer of the said receiver.

3. Device according to claim 1, wherein the safety lever (51) hinged around the pin (43) forms, at its base, a rounded quadrant (511) provided with two spaced heals (51² and 51³) in order to respectively cooperate, by abutting, with the pin (47) with a view to limiting in both directions, the movements of the said lever (51) according to the release or safety positions.

4. Device according to claim 1, wherein the cocking nose of each sear (42-50) has a circular head (42¹⁻50¹) being connected at its base, with a narrow projection (42²⁻50²) so as to be engaged and centered in the complementary recess (39²⁻52¹) of the corresponding firing pin (39-52) with a view to providing a self-centering circular hooking bearing surface in the cocking position.

5. Device according to claim 4, wherein the fictitious axis connecting the centre of each head (42¹⁻50¹) to the pivot pin (53-54) of each sear, is in the sliding centre line of the corresponding firing pin (39-52). 6. Device for cocking and hooking according to claim 4 and its application to all arms with sliding or tipping firing pins.

## Patentansprüche

1. Vorrichtung bestehend aus unabhängigen Doppelabzügen, als selektiver oder nichtselektiver Einabzug anpaßbar, mit Mitteln zum Sichern, für Bockdoppelflinten, mit parallelen, beim Spannen mit den Nasen der schwenkbaren Abzugshebel (42 und 50) zusammenwirkenden Schlagbolzen (39 und 52), wobei der untere Schlagbolzen (39) durch einen hinteren Schaft (39') verlängert ist zum Einwirken auf einen durch einen Abzug (45) gesteuerten Kurvensteg (40), dessen Achse am Ende des oberen Abzugshebels (42) liegt, während eine Feder die Rückführung des Kurvenstegs (40) nach vorn gewährleistet; eine rechtwinklige, von einer mit dem Seitenschloß oder der Basküle fest verbundenen Querachse (43) durchquerte Öffnung (40²), die einerseits durch ihren horizontalen Schenkel das Schwenken des Kurvenstegs (40) um eine mit dem oberen Abzugshebel (42) fest verbundene obere Schwenkachse (41) ermöglicht, um ihn in oberer Stellung festzuhalten zur Verriegelung des oberen Abzugshebels (42) während der Abgabe des ersten Schusses, und andererseits durch ihren vertikalen Schenkel sein freies Gleiten in Richtung der Höhe ermöglicht für die Abgabe des zweiten Schusses und nach Wegschwenken des Schaftes des unteren Schlagbolzens (39); an den Kurvensteg (40) anpaßbaren Mitteln zur Ermöglichung der Herstellung des Zustands des nichtselektiven Einabzugs oder der Herstellung des Zustands des Doppelabzugs mit nichtselektivem, doppeltwirkendem Abzug, oder der Herstellung des Zustands des Einabzugs mit Selektion des Abschusses, oder der Herstellung des Zustands des unabhängigen Abzugs; wobei diese Vorrichtung dadurch gekennzeichnet ist, daß der Kurvensteg (40) an seinem Fußteil und entlang seines hinteren Teils einen offenen kreisförmigen Einschnitt (40⁴) aufweist, der konzentrisch zur Schwenkachse (41) liegt, welche am Ende des oberen Abzugshebels (42) befestigt ist, um in Verbindung mit dem horizontalen Schenkel seiner rechtwinkligen Öffnung (40²) mit einer zweiten, mit der Basküle fest verbundenen Querachse (47) so zusammenzuwirken, daß eine doppelte vertikale Verriegelung des Kervenstegs (40) zu gewährleisten und gleichzeitig jegliche unzeitige Schlußabgabe durch den oberen Schlagbolzen (52) während der Abgabe des ersten, dem unteren Lauf entsprechenden Schusses zu vermeiden.

2. Vorrichtung nach Anspruch 1, dadurch gekennzeichnet, daß das Mittel zur Rückführung des Kurvenstegs (40) nach vorn aus einer Schnappfeder (49) besteht, deren Windungen an eine in Querrichtung mit der Basküle fest verbundene Halteachse (48) eingreifen, und deren einer Schenkel (49') auf die hintere Seite der Kurve (40) einwirkt, während der andere Schenkel sich am hinteren Steg der Basküle abstützt.

3. Vorrichtung nach Anspruch 1, dadurch gekennzeichnet, daß der um die Achse (43) gelenkige Sicherungshebel (51) an seinem Fußteil einen abgerundeten Abschnitt (51¹) mit zwei in einem gewissen Abstand voneinander befindlichen Ansätzen (51² und 51³) aufweist, die jeweils im Anschlag mit der Achse (47) zusammenwirken, um die Bewegungen des Hebels (51) entsprechend der entsicherten beziehungsweise gesicherten Stellung in beiden Richtungen zu begrenzen.

4. Vorrichtung nach Anspruch 1, dadurch gekennzeichnet, daß die Spannase jedes Abzughebels (42-50) einen kreisförmigen, an seinem Fußteil an eine Einschnürung (42²⁻50²) anschließenden Kopf (42¹⁻50¹) aufweist, der sich im ergänzenden Hohlraum (39²⁻52') des entsprechenden Schlagbolzens (39-52) einfügt und zentriert, um in gespannter Stellung eine selbstzentrierende, kreisförmige Einhakfläche zu gewährleisten.

5. Vorrichtung nach Anspruch 4, dadurch gekennzeichnet, daß die fiktive Verbindungsachse zwischen dem Mittelpunkt jedes Kopfes (42¹-50¹) und der Schwenkachse (53-54) jedes Abzugshebels in der Gleitachse des entsprechenden Schlagbolzens (39-52) liegt.

6. Spann- und Einhakvorrichtung nach Anspruch 4 und ihre Anwendung für alle Schußwaffen mit gleitendem oder Kipp-Schlagbolzen.
